# EUROPÄISCHE PATENTSCHRIFT

(11) **EP 0 441 208 B1**
(45) Veröffentlichungstag und Bekanntmachung des Hinweises auf die Patenterteilung: **04.05.1994**
(21) Anmeldenummer: 91101022.1
(22) Anmeldetag: 26.01.1991
(51) Int. Cl.: B41M 5/38

(54) **Verwendung von Azofarbstoffen für den Thermotransferdruck**
Use of azo-dyes for thermal transfer printing
Utilisation de colorants azoiques pour l'impression thermique

(30) Priorität: 08.02.1990 DE 4003780
(43) Veröffentlichungstag der Anmeldung: 14.08.1991
(73) Patentinhaber: BASF Aktiengesellschaft, 67063 Ludwigshafen (DE)
(72) Erfinder: Bach, Volker, W-6730 Neustadt (DE); Etzbach, Karl-Heinz, W-6710 Frankenthal (DE); Gruettner, Sabine, W-6704 Mutterstadt (DE); Reichelt, Helmut, W-6730 Neustadt (DE); Sens, Ruediger, W-6800 Mannheim 1 (DE); Lamm, Gunther, W-6733 Hassloch (DE)

(56) Entgegenhaltungen:
- EP-A- 0 275 381
- EP-A- 0 432 705
- US-A- 4 933 226
- DERWENT JAPANESE PATENTS REPORT. vol. 79, no. 46, 14 Dezember 1979, LONDON GB Seite 2; CANON K.K.: "Heat-sensitive sheet for latent image production"
- PATENT ABSTRACTS OF JAPAN vol. 10, no. 109 (M-472)(2166) 23 April 1986, JP-A-60 239291 (MITSUBISHI KASEI KOGYO K.K.) 28 November 1985

## Beschreibung

Die vorliegende Erfindung betrifft die Verwendung von Azofarbstoffen der allgemeinen Formel für den Thermotransferdruck, in der die Substituenten folgende Bedeutung haben:
R¹ Wasserstoff;
   C₁-C₁₅-Alkylgruppen, die Phenyl oder Phenoxy als Substituenten tragen können;
   eine Cyclohexylgruppe, die C₁-C₅-Alkyl, C₁-C₅-Alkoxy oder Halogen als Substituenten tragen kann;
   eine Phenylgruppe, die C₁-C₅-Alkyl, C₁-C₅-Alkoxy, Sulfonamido oder Halogen als Substituenten tragen kann;
   eine Thienylgruppe, die C₁-C₅-Alkyl oder Halogen als Substituenten tragen kann, eine Furanyl- oder Pyridylgruppe; einen Rest der allgemeinen Formel II in der
      W gleiche oder verschiedene C₂-C₆-Alkylengruppen bezeichnet,
      n 1 bis 6 bedeutet und
      R⁴ für eine C₁-C₄-Alkylgruppe oder eine Phenyl- oder Benzylgruppe steht, die beide jeweils C₁-C₄-Alkyl oder C₁-C₄-Alkoxy als Substituenten tragen können;
_{R}2, R3 Wasserstoff;
   Alkyl-, Alkoxy-, Alkoxyalkyl-, Alkanoyloxyalkyl-, Alkoxycarbonyloxyalkyl-, Alkoxycarbonylalkyl-, Halogenalkyl-, Hydroxyalkyl- oder Cyanoalkylgruppen, die jeweils bis zu 15 C-Atome enthalten können und Phenyl, C₁-C₄-Alkylphenyl, C₁-C₄-Alkoxyphenyl, Halogenphenyl, Benzyloxy, C₁-C₄-Alkylbenzyloxy, C₁-C₄-Alkoxybenzyloxy, Halogenbenzyloxy, Halogen, Hydroxy oder Cyano als Substituenten tragen können;
   eine Cyclohexylgruppe, die C₁-C₁₅-Alkyl, C₁-C₁₅-Alkoxy oder Halogen als Substituenten tragen kann;
   eine Phenylgruppe, die C₁-C₁₅-Alkyl, C₁-C₁₅-Alkoxy, Benzyloxy oder Halogen als Substituenten tragen kann;
   einen Rest der oben angegebenen Formel II;
D den Rest einer Diazokomponente III wobei Azofarbstoffe der Formel in der die Substituenten R' und R" folgende Bedeutung haben:
   a) R' =⁻H, R" =⁻CH₂-C₆H₅;
   b) R' = -CH₃, R" =⁻C₆H₄-4-CH₃;
   c) R'= = -C₂H₅, R"=⁻C₆H₄-3-CH₃;
   d) R' = -CH₃, R" =⁻ C₆H₅,

   und der Formel in der R"' Wasserstoff, Methyl oder Phenyl bedeutet, ausgeschlossen sind,
   sowie speziell ein Verfahren zur Übertragung dieser Azofarbstoffe durch Diffusion von einem Träger auf ein mit Kunststoff beschichtetes Substrat mit Hilfe eines Thermokopfes.

Die Technik des Thermotransferdrucks ist allgemein bekannt; als Wärmequelle kommt neben Laser und IR-Lampe vor allem ein Thermokopf zur Anwendung, mit dem kurze Heizimpulse der Dauer von Bruchteilen einer Sekunde abgegeben werden können.

Bei dieser bevorzugten Ausführungsform des Thermotransferdrucks wird ein Transferblatt, das den zu übertragenden Farbstoff zusammen mit einem oder mehreren Bindemitteln, einem Trägermaterial und eventuell weiteren Hilfsmitteln wie Trennmitteln oder kristallisationshemmenden Stoffen enthält, von der Rückseite her durch den Thermokopf erhitzt. Dabei diffundiert der Farbstoff aus dem Transferblatt in die Oberflächenbeschichtung des Substrates, z.B. in die Kunststoffschicht eines beschichteten Papiers.

Der wesentliche Vorteil dieses Verfahrens besteht darin, daß über die an den Thermokopf abzugebende Energie die übertragene Farbmenge und damit die Farbabstufung gezielt gesteuert werden kann.

Beim Thermotransferdruck werden allgemein die drei subtraktiven Grundfarben Gelb, Magenta und Cyan, gegebenenfalls zusätzlich Schwarz, verwendet, wobei die eingesetzten Farbstoffe für eine optimale Farbaufzeichnung folgende Eigenschaften aufweisen müssen: leichte thermische Transferierbarkeit, geringe Neigung zur Migration innerhalb oder aus der Oberflächenbeschichtung des Aufnahmemediums bei Raumtemperatur, hohe thermische und photochemische Stabilität sowie Resistenz gegen Feuchtigkeit und Chemikalien, keine Tendenz zur Kristallisation bei Lagerung des Transferblattes, einen geeigneten Farbton für die subtraktive Farbmischung, einen hohen molaren Absorptionskoeffizienten und leichte technische Zugänglichkeit.

Diese Anforderungen sind gleichzeitig nur sehr schwer zu erfüllen. Insbesondere können die bislang verwendeten Magentafarbstoffe nicht überzeugen. Dies trifft beispielsweise auch für die in der US-A-4 764 178 beschriebenen und für den Thermotransfer empfohlenen Azofarbstoffe zu, die den Azofarbstoffen I ähneln und Kupplungskomponenten auf Anilin-, Tetrahydrochinolin-, Aminochinolin- oder Julolidinbasis aufweisen.

Aus der älteren, nicht vorveröffentlichten EP-A-432 705 (Stand der Technik nach Artikel 54(3) EPÜ) ist die Verwendung der Azofarbstoffe der Formel
(a) R' = -H und R" = -CH₂-C₆H₅; b) R' = -CH₃ und R" = -C₆H₄-4-CH₃;
c) R' = -C₂H₅ und R" = -C₆H₄-3-CH₃; d) R' =-CH₃ und R" = -C₆H₅)
   und der Formel (R'" = -H, -CH₃ oder -C₆H₅)
   bekannt.

Die Azofarbstoffe I selbst sind an sich bekannt oder nach bekannten Methoden, z.B. nach der älteren deutschen Patentanmeldung P 38 33 443.7, nach 0. Annen et al., Rev. Prog. Coloration 17, 72-85 (1987) oder M.A. Weaver und L. Shuttleworth, Dyes and Pigments 3, 81-121(1982), erhältlich.

Der Erfindung lag daher die Aufgabe zugrunde, für den Thermotransferdruck geeignete Rot- und Blaufarbstoffe zu finden, die dem geforderten Eigenschaftsprofil näherkommen als die bisher bekannten Farbstoffe.

Demgemäß wurde die Verwendung der eingangs definierten Azofarbstoffe I für den Thermotransferdruck gefunden.

Außerdem wurde ein Verfahren zur Übertragung von Azofarbstoffen durch Diffusion von einem Träger auf ein mit Kunststoff beschichtetes Substrat mit Hilfe eines Thermokopfes gefunden, welches dadurch gekennzeichnet ist, daß man hierfür einen Träger verwendet, auf dem sich ein oder mehrere der eingangs definierten Azofarbstoffe I befinden.

Weiterhin wurden bevorzugte Ausführungsformen dieses Verfahrens gefunden, welche dadurch gekennzeichnet sind, daß man hierzu Farbstoffe der Formel la verwendet, in der die Substituenten folgende Bedeutung haben:
R^{1'}C₁- C₈-Alkylgruppen, die Phenyl oder Phenoxy als Substituenten tragen können;
   eine Cyclohexylgruppe;
   eine Phenylgruppe, die C₁-C₄-Alkyl, C₁-C₄-Alkoxy oder Chlor als Substituenten tragen kann;
   eine Thienylgruppe;
   einen Rest der allgemeinen Formel Ila in der p für 0 oder 1 und q für 1 bis 4 stehen und R^{4'} eine C₁-C₄-Alkyl-, Phenyl- oder Benzylgruppe bezeichnet;
R^{2'}, R^{3'} C₁-C₁₂-Alkyl-, C₁-C₁₀-Alkoxy- oder C₁-C₁₀-Cyanoalkylgruppen; einen Rest der oben angegebenen Formel Ila;
D' den Rest einer Diazokomponente III, die aus der
   Anilin-, Phenylazoanilin-,
   Aminothiophen-, Phenylazoaminothiophen-,
   Aminothiazol-, Phenylazoaminothiazol-,
   Aminoisothiazol-, Aminobenzisothiazol-,
   Aminothiadiazol-, Aminoisothiadiazol-,
   Aminooxazol-, Aminooxadiazol-,
   Aminodiazol-, Aminotriazol- oder
   Aminopyrrolreihe
   stammt.

Bevorzugte Diazokomponenten III sind:
- Anilinderivate der allgemeinen Formel Illa
- Phenylazoanilinderivate der allgemeinen Formel Illb
- Aminothiophenderivate der allgemeinen Formel IIIc
- Phenylazoaminothiophenderivate der allgemeinen Formel IIId
- Aminothiazolderivate der allgemeinen Formel Ille
- Phenylazoaminothiazolderivate der allgemeinen Formel Illf
- Aminoisothiazolderivate der allgemeinen Formel IIIg
- Aminobenzisothiazolderivate der allgemeinen Formeln IIIh und IIIi
- Aminothiadiazolderivate der allgemeinen Formel IIIk
- Aminoisothiadiazolderivate der allgemeinen Formel IIII
- Aminopyrrolderivate der allgemeinen Formel IIIm

Dabei haben die Substituenten folgende Bedeutung:
R⁵, R⁶, R⁷ Wasserstoff, Chlor, Brom, Nitro- oder Cyanogruppen;
   Alkyl-, Alkoxyalkyl-, Alkanoyloxyalkyl- oder Alkoxycarbonylalkylgruppen, die jeweils bis zu 10 C-Atome enthalten können;
   einen Rest der Formel II;
   Reste der Formeln
      -CO-OR¹⁵, -CO-NR¹⁵R¹⁶, -SO-OR¹⁵, -SO₂-OR¹⁵ oder
      -SO₂-NR¹⁵R¹⁶
         in denen
         R¹⁵ und R¹⁶ Alkyl oder Alkoxyalkyl, die jeweils bis zu 10 C-Atome enthalten können, und
         R¹⁶ zusätzlich Wasserstoff bedeuten;
R⁵ weiterhin einen in 3-Stellung durch C₁-C₈-Alkoxy substituierten Oxadiazolrest;
R⁶ weiterhin Reste der Formeln
   -CO-R¹⁷ oder -CO-OR¹⁷
      in denen
      R¹⁷ für Phenyl, das C₁-C₈-Alkyl als Substituenten tragen kann, steht; einen Rest der allgemeinen Formel IV in der
      X Cyano, -CO-OR¹⁵ oder -CO-NR¹⁵R¹⁶ bedeutet;
R⁸ Wasserstoff, Chlor, eine Cyano- oder Thiocyanatogruppe, Alkyl-, Alkoxy-, Alkylthio- oder Alkoxyalkylgruppen, die jeweils bis zu 10 C-Atome enthalten können; 2-(C₁-C₂-Alkoxycarbonyl)ethylthiogruppen;
   eine 2-(Pyrrolid-1-yl)ethylgruppe;
   C₅-C₆-Cycloalkyl- oder -Cycloalkylthiogruppen;
   eine Phenylgruppe, die C₁-C₄-Alkyl, C₁-C₄-Alkoxy, Benzyloxy oder Phenylthio als Substituenten tragen kann,
   Ar-C₁-C₄-alkyl-, Ar-C₁-C₄-alkoxy- oder Ar-C₁-C₄-alkylthiogruppen;
   Thienyl- oder Pyridylgruppen, die C₁-C₄-Alkyl als Substituenten tragen können;
   einen Rest der Formel II;
   Reste der Formeln
      -CO-OR¹⁵, -CO-NR¹⁵R¹⁶, -SO-OR¹⁵ oder -SO₂-OR¹⁵
R⁹ Wasserstoff, Chlor, Brom, eine Nitro-, Cyano-,
   Thiocyanato- oder Phenylgruppe;
   Reste der Formeln
      -CO-OR¹⁵ oder -CO-NR¹⁵R16
R¹⁰ Wasserstoff, Chlor, Brom, eine Nitro-, Cyano- oder Formylgruppe;
   Reste der Formeln
      -CO-OR¹⁵ oder -CO-NR¹⁵R16
   einen Rest der Formel IV
R¹¹, R¹² Wasserstoff, Chlor, Brom, Nitro- oder Cyanogruppen;
   C₁-C₄-Alkyl- oder C₁-C₄-Alkoxygruppen;
   Reste der Formeln
      -CO-OR¹⁵ oder -CO-NR¹⁵R16
R¹³ Wasserstoff, Chlor, Brom oder C₁-C₄-Alkylgruppen
R¹⁴ Wasserstoff oder eine Cyanogruppe;
   Reste der Formeln
      -CO-OR¹⁵ oder -CO-NR¹⁵R¹⁶
R¹⁸ eine Cyano- oder Formamidgruppe;
R¹⁹ eine Methyl- oder Phenylgruppe;
X Wasserstoff, Chlor oder eine Nitrogruppe;
Y Wasserstoff oder eine Cyanogruppe.

Geeignete Alkylreste _{Rl}, _{R}2, _{R}3, _{R}4, R5, R6, R7, R⁸, R¹¹, R12, R¹³, R¹⁵ oder R¹⁶ sind dabei vor allem Methyl, Ethyl, Propyl, Isopropyl und Butyl, daneben auch Isobutyl, sec.-Butyl und tert.-Butyl.

Als Reste R¹, R², R³, R⁵, R⁶, R⁷, R⁸, R¹⁵ oder R¹⁶ sind außerdem z.B. Pentyl, Isopentyl, Neopentyl, tert.-Pentyl, Hexyl, 2-Methylpentyl, Heptyl, Octyl, 2-Ethylhexyl und das Isomerengemisch Isooctyl und Cyclohexyl zu nennen.

Reste R¹, R², R³, R⁵, R⁶, R⁷, R⁸, R¹⁵ oder R¹⁶ sind weiterhin beispielsweise Nonyl und Decyl sowie ihre Isomerengemische Isononyl und Isodecyl.

Daneben eignen sich als Reste R¹, R² oder R³ auch Undecyl, Dodecyl, Tridecyl und sein Isomerengemisch Isotridecyl, Tetradecyl, Pentadecyl, sowie als Reste R² und R³ zusätzlich Hexadecyl, Heptadecyl, Octadecyl, Nonadecyl und Eicosyl.

Alkylreste R² oder R³ können auch Phenyl als Substituenten tragen; beispielsweise sind hier zu nennen (dabei bedeutet Ph = Phenyl):
-CH₂-Ph, -CH(CH₃)-Ph, -(CH₂)₂-Ph,
-(CH₂)₄-CH(CH₃)-Ph-3-CH₃,
-(CH₂)₃-CH(C₄H₉)-Ph-3-CH₃,
-(CH₂)₆-Ph-4-O-CH₃,
-CH(C₂H₅)-(CH₂)₃-Ph-3-O-C₂H₅ und
-CH(C₂H₅)-(CH₂)₃-Ph-3-Cl.

Weiterhin eignen sich z.B. folgende Halogen-, Hydroxy- und Cyanoalkylgruppen als Reste R² oder R³:
-(CH₂)₅-Cl, -CH(C₄H₉)-(CH₂)₃-Cl oder -(CH₂)₄-CF₃;
-(CH₂)₂-CH(CH₃)-OH, -(CH₂)₂-CH(C₄H₉)-OH oder -CH(C₂H₅)-(CH₂)₉-OH;
-(CH₂)₂-CN, -(CH₂)₃-CN, -CH₂-CH(CH₃)-CH(C₂H₅)-CN, -(CH₂)₆-CH(C₂H₅)-CN und
-(CH₂)₃-CH(CH₃)-(CH₂)₂-CH(CH₃)-CN.

Handelt es sich bei den Resten R¹, R², R³, R⁵, R⁶, R⁷, R¹⁵ oder R¹⁶ um Alkoxyalkylgruppen der bevorzugten Formel II, so sind geeignete Gruppen W beispielsweise 1,2- und 1,3-Propylen, 1,2-, 1,3-, 1,4- und 2,3-Butylen, Pentamethylen, Hexamethylen und 2-Methylpentamethylen, besonders Ethylen, und Reste R⁴ vor allem Methyl, Ethyl, Propyl, Butyl sowie Benzyl und Phenyl, die beide Substituenten wie Methyl(oxy), Ethyl(oxy), Propyl(oxy) und Butyl (oxy) tragen können. Besonders bevorzugte Gruppen II sind z .B.:
-(CH₂)₂-0-CH₃, -(CH₂)₂-O-C₂H₅, -(CH₂)₂-0-C₃H₇, -(CH₂)₂-O-C₄H₉,
-(CH₂)₂-O-CH₂-CH(CH₃)-CH₃,
-(CH₂)₂-O-Ph, -(CH₂)₂-O-CH₂-Ph,
-[(CH₂)₂-O]₂-CH₃, -[(CH₂)₂-O]₂-C₂H₅, -[(CH₂)₂-O]₂-Ph,
-[(CH₂)₂-O]₂-Ph-4-O-C₄H₉,
-[(CH₂)₂-O]₃-C₄H₉, -[(CH₂)₂-O]₃-Ph, -[(CH₂)₂-O]₃-Ph-3-C₄H₉,
-[(CH₂)₂-O]₄-CH₃,
-(CH₂)₃-O-(CH₂)₂-O-CH₃, -(CH₂)₃-O-(CH₂)₂-O-C₂H₅,
-(CH₂)₃-O-(CH₂)₂-O-Ph, -(CH₂)₃-O-[(CH₂)₂-O]₂-CH₃ und
-(CH₂)₃-O-[(CH₂)₂-O]₂-C₂H₅.

Als weitere bevorzugte Gruppen II sind beispielsweise zu nennen:
-(CH₂)₃-O-CH₃, -(CH₂)₃-O-C₂H₅, -(CH₂)₃-O-C₃H₇, -(CH₂)₃-O-C₄H₉,
-(CH₂)₃-O-Ph, -[(CH₂)₃-O]₂-CH₃, -[(CH₂)₃-O-]₂-C₂H₅,
-CH₂-CH(CH₃)-O-CH₃, -CH₂-CH(CH₃)-O-C₂H₅, -CH₂-CH(CH₃)-O-C₃H₇,
-CH₂-CH(CH₃)-O-C₄H₉, -CH₂-CH(CH₃)-O-Ph,
-(CH₂)₄-O-CH₃, -(CH₂)₄-O-C₂H₅, -(CH₂)₄-O-C₄H₉,
-(CH₂)₄-O-CH₂-CH(C₂H₅)-C₄H₉, -(CH₂)₄-O-Ph,
-(CH₂)₄-O-CH₂-Ph-2-O-C₂H₅, -(CH₂)₄-O-C₆H₁₀-2-C₂H₅,
-[(CH₂)₄-O]₂-CH₃, -[(CH₂)₄-O]₂-C₂H₅, -1(CH₂)₂-CH(CH₃)-0]₂-C₂H₅,
-(CH₂)₅-0-CH₃, -(CH₂)₅-O-C₂H₅, -(CH₂)₅-O-C₃H₇, -(CH₂)₅-0-Ph,
-(CH₂)₂-CH(C₂H₅)-O-CH₂-Ph-3-O-C₄H₉, -(CH₂)₂-CH(C₂H₅)-O-CH₂-Ph-3-Cl,
-(CH₂)₆-O-C₄H₉, -(CH₂)₆-O-Ph-4-O-C₄H₉, -(CH₂)₃-CH(CH₃)-CH₂-O-C₄H₉,
-(CH₂)₃-O-(CH₂)₄-O-CH₃, -(CH₂)₃-O-(CH₂)₄-O-C₂H₅,
-(CH₂)₄-O-(CH₂)₃-O-CH₃ und -(CH₂)₄-O-(CH₂)₃-O-C₂H₅.

Daneben sind z.B. folgende Alkoxyalkylgruppen geeignet:
-(CH₂)₈-O-CH₃, -(CH₂)₈-O-C₄H₉, -(CH₂)₈-O-CH₂-Ph-3-C₂H₅,
-(CH₂)₄-CH(Cl)-(CH₂)₃-O-CH₂-Ph-3-CH₃ und
-(CH₂)₃-CH(C₄H₉)-O-CH₂-Ph-3-CH₃.

Von den oben aufgeführten Alkoxyalkylgruppen sind solche, die bis zu 8 C-Atome enthalten, auch als Reste R⁸ und solche mit bis zu 12 C-Atomen auch als Reste R¹⁵ oder R¹⁶ geeignet.

Als Reste R², R³, R⁸, R¹¹ oder R¹² bevorzugte Alkoxygruppen sind beispielsweise zu nennen: Methoxy, Ethoxy, Propoxy, Isopropoxy, Butoxy, Isobutoxy und sec.-Butoxy.

Reste R⁸, besonders R² oder R³ sind weiterhin z.B. Pentyloxy, Isopentyloxy, Neopentyloxy, Hexyloxy, Octyloxy und 2-Ethylhexyloxy.

Als Reste R² oder R³ eignen sich außerdem beispielsweise Nonyloxy oder Decyloxy, daneben noch Undecyloxy, Dodecyloxy, Tridecyloxy, Tetradecyloxy und Pentadecyloxy.

Reste R⁸ können auch Alkylthiogruppen sein wie bevorzugt Methylthio, Ethylthio und 2-Cyanoethylthio, daneben Propylthio, Isopropylthio, Butylthio, Pentylthio, Hexylthio, Heptylthio, Octylthio, 2-Ethylhexylthio, 2-Ethoxycarbonylethylthio und besonders 2-Methoxycarbonylthio.

Als Reste R² oder R³ geeignete Alkanoyloxyalkyl-, Alkoxycarbonyloxyalkyl- und Alkoxycarbonylalkylgruppen sind beispielsweise:
-(CH₂)₂-O-CO-CH₃,
-(CH₂)₃-O-CO-(CH₂)₇-CH₃,
-(CH₂)₂-O-CO-(CH₂)₃-Ph-2-O-CH₃,
-CH(CH₂-Ph-3-CH₃)-O-CO-C₄H₉ und
-(CH₂)₄-O-CO-(CH₂)₄-CH(C₂H₅)-OH;
-(CH₂)₂-0-CO-O-CH₃,
-(CH₂)₃-O-CO-O-(CH₂)₇-CH₃,
-CH(C₂H₅)-CH₂-O-CO-O-C₄H₉,
-(CH₂)₄-O-CO-O-(CH₂)₂-CH(CH₃)-O-Ph-3-CH₃ und
-(CH₂)₅-0-CO-0-(CH₂)₅-CN;
-(CH₂)₂-CO-O-CH₃,
-(CH₂)₃-CO-O-C₄H₉,
-(CH₂)₃-CH(CH₃)-CH₂-CO-O-C₄H₉,
-(CH₂)₃-CH(C₄H₉)-CH₂-CO-O-C₂H₅,
-(CH₂)₂-CO-O-(CH₂)₅-Ph,
-(CH₂)₄-CO-O-(CH₂)₄-Ph-4-C₄H₉,
-(CH₂)₃-CO-0-(CH₂)₄-0-Ph-3-0-CH₃,
-(CH₂)₂-CH(CH₂OH)-(CH₂)₂-CO-O-C₂Hs,
-CH(C₂H₅)-CH₂-CO-O-(CH₂)₄-OH und
-(CH₂)₃-CO-O-(CH₂)₆-CN.

Phenyl- und Cyclohexylreste, die als Reste R¹, R² oder R³ enthalten sein können, sind beispielsweise folgende:
-Ph, -Ph-3-CH₃, -Ph-4-(CH₂)₁₀-CH₃, -Ph-3-(CH₂)₅-CH(CH₃)-CH₃, Ph-4-0-C₄H₉,
-Ph-4-(CH₂)₅-CH(C₂H₅)-CH₃, -Ph-4-0-CH₂-Ph und -Ph-4-CI,

sowie im Falle von R¹ besonders -Ph-3-S0₂-N(CH₃)-CH₃ und
-Ph-3-SO₂-N((CH₂)₂-O-CH₃)-(CH₂)₂-O-CH₃;
-C₆H₁₀-4-CH₃, -C₆H₁₀-4-C₁₀H₂₁, -C₆H₁₀-3-O-C₄H₉,
-C₆H₁₀-3-O-(CH₂)₄-CH(C₂H₅)-CH₃ und -C₆H₁₀-4-Cl.

Handelt es sich bei den Resten R⁵, R⁶, R⁷, R⁸, R⁹, R¹⁰, R¹¹, R¹² oder R¹⁴ um Gruppierungen der Formeln
-CO-OR¹⁵ oder -CO-NR¹⁵R¹⁶, so sind besonders geeignet
-CO-O-CH₃, -CO-O-C₂H₅, -CO-O-C₃H₇, -CO-O-C₄H₉, -CO-N(CH₃)-CH₃ und
-CO-N(C₂H₅)-C₂H₅,

daneben beispielsweise auch
-CO-O-C₅H₁₁, -CO-O-C₆H₁₃,
-CO-N(C_{3H7})-C₃H₇ und -CO-N(C₄H₉)-C₄H₉.

Gruppierungen der Formeln -SO-OR¹⁵ oder SO₂-OR¹⁵, die als Reste R⁵, R⁶, R⁷ oder R⁸ eingesetzt werden können, sind z.B.
-SO-O-CH₃, -SO-O-C₂H₅, -SO-O-C₃H₇,
-SO₂-O-CH₃, -SO₂-O-C₂H₅, -SO₂-O-C₃H₇.

Als Reste R⁵, R⁶ oder R⁷ kommen auch Gruppierungen der Formel
-SO₂-NR¹⁵R¹⁶ in Betracht, wie besonders
-SO₂-N(CH₃)-CH₃, -SO₂-N((CH₂)₂-O-CH₃)-(CH₂)₂-O-CH₃, daneben beispielsweise auch
-SO₂-N(C₂H₅)-C₂H₅ und -S0₂-N(C₃H₇)-C₃H₇.

Reste R⁶ oder R¹⁰ können auch Gruppen der Formel IV sein wie
-CH=C(CN)-CN,
-CH=C(CN)-CO-O-CH₃, -CH=C(CN)-CO-O-C₂H₅, -CH=C(CN)-CO-O-C₃H₇,
-CH=C(CN)-CO-O-C₄H₉,
-CH=C(CN)-N(CH₃)-CH₃ und -CH=C(CN)-N(C₂H₅)-C₂H₅-

Von den bereits genannten Resten sind als Reste R¹ besonders bevorzugt C₁-C₈-Alkyl, darunter besonders Methyl und Isopropyl, Cyclohexyl, Phenyl, das auch Methoxy, Sulfonamido oder Chlor als Substituenten tragen kann, und auch Benzyl. Bevorzugte Reste R¹ sind weiterhin Thien-3-yl und vor allem Thien-2-yl, Furan-3-yl und besonders Furan-2-yl sowie Pyrid-2-yl, Pyrid-4-yl und besonders Pyrid-3-yl.

Als Reste R² oder R³ sind von den genannten Alkylresten solche mit bis zu 12 C-Atomen bevorzugt, darunter besonders Methyl, Ethyl und Propyl, von den genannten Cyanoalkyl- und Alkoxyresten solche mit bis zu 10 C-Atomen. Besonders bevorzugte Reste R² oder R³ weisen die Formel Ila auf mit Methyl oder Ethyl als Rest _{R4'.}

Von den oben aufgeführten Diazokomponenten D-NH₂ sind die folgenden besonders bevorzugt:
- Anilinderivate Illa mit der eingangs definierten Bedeutung der Reste R⁵, R⁶ und R⁷
- Aminothiophenderivate IIIc mit folgender Bedeutung der Reste R⁸, R⁹ und R¹⁰:
   R8 Wasserstoff, Chlor;
      Alkyl-, auch Alkoxy- oder Alkoxyalkylgruppen, die jeweils bis zu 8 C-Atome enthalten können;
      eine Phenylgruppe, die C₁-C₄-Alkyl oder C₁-C₄-Alkoxy als Substituenten tragen kann, oder eine Benzylgruppe;
      einen Rest der Formel -CO-OR¹⁵;
   R⁹ eine Cyanogruppe;
      Reste der Formeln -CO-OR¹⁵ oder auch -CO-NR¹⁵R¹⁶;
   R¹⁰ eine Cyano-, Nitro- oder Formylgruppe;
      einen Rest der Formel IV
- Aminothiazolderivate Ille mit folgender Bedeutung der Reste R⁸ und R¹⁰:
   R8 Wasserstoff, Chlor;
      C₁-C₈-Alkylgruppen;
      eine Phenylgruppe, die C₁-C₄-Alkyl oder C₁-C₄-Alkoxy als Substituenten tragen kann, oder eine Benzylgruppe;
      einen Rest der Formel -CO-OR¹⁵;
   R¹⁰ eine Cyano-, Nitro- oder Formylgruppe;
      einen Rest der Formel -CO-OR¹⁵
- Aminoisothiazolderivate Illg mit folgender Bedeutung der Reste R⁸ und R⁹:
   _{R}8 Chlor;
      Alkyl-, Alkoxy-, Alkythio- oder Alkoxyalkylgruppen, die jeweils bis zu 8 C-Atome enthalten können;
      eine Phenylgruppe, die C₁-C₄-Alkyl oder C₁-C₄-Alkoxy als Substituenten tragen kann, eine Benzyl- oder Benzyloxygruppe;
   R⁹ eine Cyano- oder Nitrogruppe;
      einen Rest der Formel -CO-OR¹⁵
- Aminothiadiazolderivate IIIk und Aminoisothiadiazolderivate II mit folgender Bedeutung des Restes R⁸:
   R⁸ Wasserstoff, Chlor, eine Cyano- oder Thiocyanatogruppe;
      Alkyl-, Alkoxy-, Alkylthio- oder Alkoxyalkylgruppen, die jeweils bis zu 8 C-Atome enthalten können;
      2-(C₁-C₂-Alkoxycarbonyl)ethylthiogruppen;
      eine Phenylgruppe, die C₁-C₄-Alkyl oder C₁-C₄-Alkoxy als Substituenten tragen kann, eine Benzyl- oder Benzyloxygruppe;
      Reste der Formeln -CO-OR¹⁵, -SO-OR¹⁵ oder -SO₂-OR¹⁵.

Die erfindungsgemäß zu verwendenden Farbstoffe zeichnen sich gegenüber den bisher für den Thermotransferdruck eingesetzten Rot- und Blaufarbstoffen mit Kupplungskomponenten auf Anilinbasis durch folgende Eigenschaften aus: leichtere thermische Transferierbarkeit, verbesserte Migrationseigenschaften im Aufnahmemedium bei Raumtemperatur, höhere thermische Stabilität, höhere Lichtechtheit, bessere Resistenz gegen Feuchtigkeit und Chemikalien, bessere Löslichkeit bei der Herstellung der Druckfarbe, höhere Farbstärke sowie leichtere technische Zugänglichkeit.

Zudem zeigen die Azofarbstoffe eine deutlich bessere Farbtonreinheit, insbesondere in Farbstoffmischungen, und ergeben verbesserte Schwarz-Drucke.

Die für das erfindungsgemäße Thermotransferdruckverfahren benötigten als Farbstoffgeber fungierenden Transferblätter werden folgendermaßen präpariert: Die Azofarbstoffe werden in einem organischen Lösungsmittel, wie Isobutanol, Methylethylketon, Methylenchlorid, Chlorbenzol, Toluol, Tetrahydrofuran oder deren Mischungen, mit einem oder mehreren Bindemitteln sowie eventuell weiteren Hilfsmitteln wie Trennmitteln oder kristallisationshemmenden Stoffen zu einer Druckfarbe verarbeitet, welche die Farbstoffe vorzugsweise molekular-dispers gelöst enthält. Die Druckfarbe wird anschließend auf einen inerten Träger aufgetragen und getrocknet.

Als Bindemittel für die erfindungsgemäße Verwendung der Azofarbstoffe eignen sich alle in organischen Lösungsmitteln löslichen Materialien, die bekanntermaßen fürden Thermotransferdruck dienen, also z.B. Cellulosederivate wie Methylcellulose, Hydroxypropylcellulose, Celluloseacetat oder Celluloseacetobutyrat, vor allem Ethylcellulose und Ethylhydroxyethylcellulose, Stärke, Alginate, Alkydharze wie Polyvinylalkohol oder Polyvinylpyrrolidon sowie besonders Polyvinylacetat und Polyvinylbutyrat. Daneben kommen Polymere und Copolymere von Acrylaten oder deren Derivaten wie Polyacrylsäure, Polymethylmethacrylat- oder Styrolacrylatcopolymere, Polyesterharze, Polyamidharze, Polyurethanharze oder natürliche Harze wie z.B. Gummi Arabicum in Betracht.

Häufig empfehlen sich Mischungen dieser Bindemittel, z.B. solche aus Ethylcellulose und Polyvinylbutyrat im Gewichtsverhältnis 2 : 1.

Das Gewichtsverhältnis von Bindemittel zu Farbstoff beträgt in der Regel 8 : 1 bis 1 : 1, vorzugsweise 5 : 1 bis 2: 1.

Als Hilfsmittel werden z.B. Trennmittel auf der Basis von perfluorierten Alkylsulfonamidoalkylestern oder Siliconen, wie sie in der EP-A-227 092 bzw. der EP-A-192 435 beschrieben sind, und besonders organische Additive, welche das Auskristallisieren der Transferfarbstoffe bei Lagerung und Erhitzung des Farbbandes verhindern, beispielsweise Cholesterin oder Vanillin, verwendet.

Inerte Trägermaterialien sind beispielsweise Seiden-, Lösch- oder Pergaminpapier sowie Folien aus wärmebeständigen Kunststoffen wie Polyestern, Polyamiden oder Polyimiden, wobei diese Folien auch metallbeschichtet sein können.

Der inerte Träger kann auf der dem Thermokopf zugewandten Seite zusätzlich mit einem Gleitmittel beschichtet werden, um ein Verkleben des Thermokopfes mit dem Trägermaterial zu verhindern. Geeignete Gleitmittel sind beispielsweise Silicone oder Polyurethane, wie sie in der EP-A-216 483 beschrieben sind.

Die Stärke des Farbstoffträgers beträgt im allgemeinen 3 bis 30 µm, bevorzugt 5 bis 10 µm.

Das zu bedruckende Substrat, z.B. Papier, muß seinerseits mit einem Kunststoff beschichtet sein, welcher den Farbstoff beim Druckvorgang aufnimmt. Vorzugsweise verwendet man hierzu polymere Materialien, deren Glasumwandlungstemperatur Tg zwischen 50 und 100°C beträgt, also z.B. Polycarbonate und Polyester. Näheres hierzu ist den EP-A-227 094, EP-A-133 012, EP-A-133 011, JP-A-199 997/1986 oder JP-A-283 595/1986 zu entnehmen.

Für das erfindungsgemäße Verfahren wird ein Thermokopf eingesetzt, der auf Temperaturen bis über 300°C aufheizbar ist, so daß der Farbstofftransfer in einer Zeit von maximal 15 msec erfolgt.

### Beispiele

Es wurden zunächst in üblicher Weise Transferblätter (Geber) aus Polyesterfolie von 6 bis 10 µm Stärke hergestellt, die mit einer ca. 5 µm starken Transferschicht aus einem Bindemittel B versehen war, welche jeweils ca. 0,25 g Azofarbstoff I enthielt. Das Gewichtsverhältnis Bindemittel zu Farbstoff betrug jeweils, wenn in den folgenden Tabellen nicht anders angegeben, 4 : 1.

Das zu bedruckende Substrat (Nehmer) bestand aus Papier von ca. 120 µm Stärke, das mit einer 8 µm dicken Kunststoffschicht beschichtet war (Hitachi Color Video Print Paper).

Geber und Nehmer wurden mit der beschichteten Seite aufeinander gelegt, mit Aluminiumfolie umwickelt und für 2 min zwischen zwei Heizplatten auf eine Temperatur zwischen 70 und 80°C erhitzt. Mit gleichartigen Proben wurde dieser Vorgang dreimal bei jeweils höherer Temperatur zwischen 80 und 120°C wiederholt.

Die hierbei in die Kunststoffschicht des Nehmers diffundierte Farbstoffmenge ist proportional der optischen Dichte, die als Extinktion A photometrisch nach dem jeweiligen Erhitzen auf die oben angegebenen Temperaturen bestimmt wurde.

Die Auftragung des Logarithmus der gemessenen Extinktionswerte Agegen die zugehörige reziproke absolute Temperatur ergibt Geraden, aus deren Steigung die Aktivierungsenergie 4E_{T} für das Transferexperiment zu berechnen ist: R: allg. Gaskonstante

Der Auftragung kann zusätzlich die Temperatur T^{*} entnommen werden, bei der die Extinktion den Wert 1 erreicht, d.h., die durchgelassene Lichtintensität ein Zehntel der eingestrahlten Lichtintensität beträgt. Je kleinere Werte die Temperatur T^{*} annimmt, umso besser ist die thermische Transferierbarkeit des untersuchten Farbstoffs.

In den folgenden Tabellen sind die bezüglich ihres Thermotransferverhaltens untersuchten Azofarbstoffe I mit den zugehörigen Absorptionsmaxima λₘₐₓ [nm] aufgeführt. Die λₘₐₓ-Werte wurden in Methylenchlorid oder dem jeweils angegebenen Lösungsmittel gemessen.

Zudem ist das jeweils verwendete Bindemittel B aufgeführt. Dabei bedeutet: EC = Ethylcellulose, PVB = Polyvinylbutyrat, MS = EC:PVB = 2:1, VY = Vylon.

Soweit die bereits erwähnten Parameter T^{*} [°C] und ΔE_{τ} [kJ/mol] gemessen wurden, sind die ermittelten Werte ebenfalls angegeben.

## Patentansprüche

1. Verwendung von Azofarbstoffen der allgemeinen Formel für den Thermotransferdruck, in der die Substituenten folgende Bedeutung haben:
R¹ Wasserstoff;
C₁-C₁₅-Alkylgruppen, die Phenyl oder Phenoxy als Substituenten tragen können;
eine Cyclohexylgruppe, die C₁-C₅-Alkyl, C₁-C₅-Alkoxy oder Halogen als Substituenten tragen kann;
eine Phenylgruppe, die C₁-C₅-Alkyl, C₁-C₅-Alkoxy, Sulfonamido oder Halogen als Substituenten tragen kann;
eine Thienylgruppe, die C₁-C₅-Alkyl oder Halogen als Substituenten tragen kann, eine Furanyl-oder Pyridylgruppe; einen Rest der allgemeinen Formel II in der
W gleiche oder verschiedene C₂-C₅-Alkylengruppen bezeichnet,
n 1 bis 6 bedeutet und
R⁴ für eine C₁-C₄-Alkylgruppe oder eine Phenyl- oder Benzylgruppe steht, die beide jeweils C₁-C₄-Alkyl oder C₁-C₄-Alkoxy als Substituenten tragen können;
_{R}2, R3 Wasserstoff;
Alkyl-, Alkoxy-, Alkoxyalkyl-, Alkanoyloxyalkyl-, Alkoxycarbonyloxyalkyl-, Alkoxycarbonylalkyl-, Halogenalkyl-, Hydroxyalkyl- oder Cyanoalkylgruppen, die jeweils bis zu 15 C-Atome enthalten können und Phenyl, C₁-C₄-Alkylphenyl, C₁-C₄-Alkoxyphenyl, Halogenphenyl, Benzyloxy, C₁-C₄-Alkylbenzyloxy, C₁-C₄-Alkoxybenzyloxy, Halogenbenzyloxy, Halogen, Hydroxy oder Cyano als Substituenten tragen können;
eine cyclohexylgruppe, die C₁-C₁₅-Alkyl, C₁-C₁₅-Alkoxy oder Halogen als Substituenten tragen kann;
eine Phenylgruppe, die C₁-C₁₅-Alkyl, C₁-C₁₅-Alkoxy, Benzyloxy oder Halogen als Substituenten tragen kann; einen Rest der oben angegebenen Formel II;
D den Rest einer Diazokomponente III wobei Azofarbstoffe der Formel in der die Substituenten folgende Bedeutung haben:
a) R' = -H, R" = -CH₂-C₆H₅;
b) R' = -CH₃, R" ₌ -C₆H₄-4-CH₃;
c) R' = -C₂H₅, R" = -C₆H₄-3-CH₃;
d) R' = -CH₃, R" ⁼ -C₆H₅,
und der Formel in der R"' Wasserstoff, Methyl oder Phenyl bedeutet, ausgeschlossen sind.

2. Verfahren zur Übertragung von Azofarbstoffen durch Diffusion von einem Träger auf ein mit Kunststoff beschichtetes Substrat mit Hilfe eines Thermokopfes, dadurch gekennzeichnet, daß man hierfür einen Träger verwendet, auf dem sich ein oder mehrere Azofarbstoffe der Formel gemäß Anspruch 1 befinden.

3. Verfahren nach Anspruch 2, dadurch gekennzeichnet, daß man hierzu einen Azofarbstoff der Formel la verwendet, in der die Substituenten folgende Bedeutung haben:
R^{1'} C₁-C₈-Alkylgruppen, die Phenyl oder Phenoxy als Substituenten tragen können;
eine Cyclohexylgruppe;
eine Phenylgruppe, die C₁-C₄-Alkyl, C₁-C₄-Alkoxy oder Chlor als Substituenten tragen kann;
eine Thienylgruppe;
einen Rest der allgemeinen Formel Ila in der p für 0 oder 1 und q für 1 bis 4 stehen und R^{4'} eine C₁-C₄-Alkyl-, Phenyl- oder Benzylgruppe bezeichnet;
R^{2'}, R^{3'} C₁-C₁₂-Alkyl-, C₁-C₁₀-Alkoxy- oder C₁-C₁₀-Cyanoalkylgruppen;
einen Rest der oben angegebenen Formel Ila;
D' den Rest einer Diazokomponente III, die aus der
Anilin-, Phenylazoanilin-,
Aminothiophen-, Phenylazoaminothiophen-,
Aminothiazol-, Phenylazoaminothiazol-,
Aminoisothiazol-, Aminobenzisothiazol-,
Aminothiadiazol-, Aminoisothiadiazol-,
Aminooxazol-, Aminooxadiazol-,
Aminodiazol-, Aminotriazol- oder
Aminopyrrolreihe
stammt.

## Claims

1. The use in thermal transfer printing of azo dyes of the formula I where the substituents have the following meanings:
R¹ is hydrogen;
C₁-C₁₅-alkyl which may be substituted by phenyl or phenoxy;
cyclohexyl which may be substituted by C₁-C₅-alkyl, C₁-C₅-alkoxy or halogen;
phenyl which may be substituted by C₁-C₅-alkyl, C₁-C₅-alkoxy, sulfonamido or halogen;
thienyl which may be C₁-C₅-alkyl- or halogen-substituted, furanyl or pyridyl;
a radical of the formula II where
W is identical or different C₂-C₆-alkylene,
n is from 1 to 6 and
R⁴ is C₁-C₄-alkyl or a phenyl or benzyl group which may both be substituted by C₁-C₄-alkyl or C₁-C₄-alkoxy;
R² and R³ are each hydrogen; alkyl, alkoxy, alkoxyalkyl, alkanoyloxyalkyl, alkoxycarbonyloxyalkyl, alkoxycarbonylalkyl, haloalkyl, hydroxyalkyl or cyanoalkyl, which may each contain up to 15 carbon atoms and be substituted by phenyl, C₁-C₄-alkylphenyl, C₁-C₄-alkoxyphenyl, halophenyl, benzyloxy, C₁-C₄- alkylbenzyloxy, C₁-C₄-alkoxybenzyloxy, halobenzyloxy, halogen, hydroxyl or by cyano; cyclohexyl which may be substituted by C₁-C₁₅-alkyl, C₁-C₁₅-alkoxy or halogen; phenyl which may be substituted by C₁-C₁₅-alkyl, C₁-C₁₅-alkoxy, benzyloxy or halogen; a radical of the abovementioned formula II; and
D is the radical of a diazo component III subject to the proviso that azo dyes of the formula where the subtituents have the following meanings:
a) R' is -H, R" is -CH₂-C₆H₅;
b) R' is -CH₃, R" is -C₆H₄-4-CH₃;
c) R' is -C₂H₅, R" is -C₆H₄-3-CH₃;
d) R' is -CH₃, R" is -C₆H₅,
and of the formula where R" is hydrogen, methyl or phenyl, shall be excluded.

2. A process for transferring azo dyes by diffusion from a transfer to a plastic-coated substrate with the aid of a thermal printing head, which comprises using for this purpose a transfer on which there is or are situated one or more azo dyes of the formula I as set forth in claim 1.

3. A process as claimed in claim 2, wherein the azo dye used has the formula la where the substituents have the following meanings:
R^{1'} is C₁-C₈-alkyl which may be substituted by phenyl or phenoxy;
cyclohexyl;
phenyl which may be substituted by C₁-C₄-alkyl, C₁-C₄-alkoxy or chlorine;
thienyl;
a radical of the formula Ila where p is 0 or 1, q is from 1 to 4, and R⁴' is C₁-C₄-alkyl, phenyl or benzyl;
R^{2'} and R^{3'} are each C₁-C₁₂-alkyl, C₁-C₁₀-alkoxy or C₁-C₁₀-cyanoalkyl or a radical of the above- indicated formula Ila; and
D' is the radical of a diazo component III of the aniline, phenylazoaniline, aminothio- phene, phenylazoaminothiophene, aminothiazole, phenylazoaminothiazole, aminoisothiazole, aminobenzisothiazole, aminothiadiazole, aminoisothiadiazole, aminooxazole, aminooxadiazole, aminodiazole, aminotriazole or aminopyrrole series.

## Revendications

1. Utilisation de colorants azoïques de formule générale 1 pour l'impression par transfert thermique, dans laquelle les substituants ont la signification suivante :
R¹ un atome d'hydrogène;
des groupes alkyle en C₁-C₁₅, qui peuvent comporter des groupes phényle ou phénoxy en tant que substituants;
un groupe cyclohexyle, qui peut comporter des groupes alkyle en C₁-C₅, alcoxy en C₁-C₅ ou halogéno en tant que substituants;
un groupe phényle, qui peut comporter des groupes alkyle en C₁-C₅, alcoxy en C₁-C₅, sulfonamido ou halogéno en tant que substituants;
un groupe thiényle, qui peut comporter des groupes alkyle en C₁-C₅ ou halogéno en tant que substituants,
un groupe furanyle ou pyridyle;
un reste de formule générale Il dans laquelle
W désigne des groupes alkylène en C₂-C₆ identiques ou différents,
n représente un nombre de 1 à 6 et
R⁴ est mis pour un groupe alkyle en C₁-C₄ ou un groupe phényle ou benzyle, les deux groupes pouvant comporter chacun des groupes alkyle en C₁-C₄ ou alcoxy en C₁-C₄ en tant que substituants;
R², R³ un atome d'hydrogène;
des groupes alkyle, alcoxy, alcoxyalkyle, alcanoyloxyalkyle, alcoxycarbonyloxyalkyle, al- coxycarbonylalkyle, halogénoalkyle, hydroxyalkyle ou cyanoalkyle, qui peuvent contenir chacun jusqu'à 15 atomes de carbone et comporter des groupes phényle, (alkyle en C₁-C₄)phényle, (alcoxy en C₁-C₄)phényle, halogénophényle, benzyloxy, (alkyle en C₁-C₄)benzyloxy, (alcoxy en C₁-C₄)benzyloxy, halogénobenzyloxy, halogéno, hydroxy ou cyano, en tant que substituants;
un groupe cyclohexyle qui peut comporter des groupes alkyle en C₁-C₁₅, alcoxy en C₁-C₁₅ ou halogéno en tant que substituants;
un groupe phényle qui peut comporter des groupes alkyle en C₁-C₁₅, alcoxy en C₁-C₁₅, benzyloxy ou halogéno en tant que substituants;
un reste de foemule Il définie ci-dessus;
D le reste d'un constituant diazoïque III à l'exclusion des colorants azoïques de formule dans laquelle les substituants ont la signification suivante :
a) R' = -H, R" = -CH₂-C₆H₅;
b) R' = -CH₃, R" = -CₑH₄-4-CH₃;
c) R' = -C₂H₅, R" = -C₆H₄-3-CH₃;
d) R' = -CH₃, R" ⁼ -C₆H₅,
ainsi que de ceux de formule dans laquelle R" signifie un atome d'hydrogène, un groupe méthyle ou phényle.

2. Procédé de transfert de colorants azoïques par diffusion entre un support et un substrat muni d'un revêtement de matière synthétique au moyen d'une tête thermique, caractérisé en ce que l'on utilise à cette fin un support sur lequel se trouvent un ou plusieurs colorants azoïques de formule I selon la revendication 1.

3. Procédé selon la revendication 2, caractérisé en ce que l'on utilise à cette fin un colorant azoïque de formule la dans laquelle les substituants ont la signification suivante :
R^{1'} des groupes alkyle en C₁-C₈, qui peuvent comporter des groupes phényle ou phénoxy en tant que substituants;
un groupe cyclohexyle;
un groupe phényle qui peut comporter des groupes alkyle en C₁-C₄, alcoxy en C₁-C₄ ou chloro en tant que substituants;
un groupe thiényle;
un reste de formule générale Ila dans laquelle p est mis pour 0 ou 1 et q pour un nombre compris entre 1 et 4, et R⁴' désigne un groupe alkyle en C₁-C₄, phényle ou benzyle;
R^{2'}, R^{3'} des groupes alkyle en C₁-C₁₂, alcoxy en C₁-C₁₀ ou cyanoalkyle en C₁-C₁₀; un reste de formule Ila décrite ci-dessus;
D' le reste d'un constituant diazoïque III, qui provient de la série des
aniline, phénylazoaniline,
aminothiophène, phénylazoaminothiophène,
aminothiazole, phénylazoaminothiazole,
aminoisothiazole, aminobenzisothiazole,
aminothiadiazole, aminoisothiadiazole,
aminooxazole, aminooxadiazole,
aminodiazole, aminotriazole ou
aminopyrrole
